# EUROPÄISCHE PATENTSCHRIFT

(11) **EP 0 182 004 B1**
(45) Veröffentlichungstag und Bekanntmachung des Hinweises auf die Patenterteilung: **30.03.1988**
(21) Anmeldenummer: 85109012.6
(22) Anmeldetag: 19.07.1985
(51) Int. Cl.: E03C 1/10

(54) **Vorrichtung zum Schutz von Trinkwasserleitungen**
Protecting device for drinking-water conduit pipes
Dispositif pour protéger des conduites d'eau potable

(30) Priorität: 23.11.1984 DE 3442748
(43) Veröffentlichungstag der Anmeldung: 28.05.1986
(73) Patentinhaber: LANG APPARATEBAU GMBH, 83313 Siegsdorf (DE)
(72) Erfinder: Evers, Walter, D-5800 Hagen 2 (DE)
(74) Vertreter: Sturies, Herbert

(56) Entgegenhaltungen:
- DE-A- 2 806 310
- DE-A- 2 849 825
- US-A- 3 276 465

## Beschreibung

Die Erfindung bezieht sich auf eine Vorrichtung zum Schutz von zu Verbraucherstellen führenden Trinkwasserleitungen gegen rückfliessendes Brauchwasser, mit einem in die Trinkwasserleitung hinter einem Zulaufventil eingebauten Rohrtrenner, der ein in einem mit einem Zulaufstutzen versehenen Zylinder axial verschieblich geführtes Kolbentrennrohr aufweist, das bei geöffnetem Zulaufventil entgegen Federwirkung in einen mit einem Rückschlagventil versehenen Ablaufstutzen einfährt und dann vom Wasser durchflossen wird, hingegen bei geschlossenem Zulaufventil in seine vom Ablaufstutzen entfernte Trennstellung gelangt, wobei weiterhin ein einen das Zulaufventil steuernden Drucksteuerkolben enthaltender Drucksteuerzylinder vorgesehen ist, dessen beidseitig des Drucksteuerkolbens gelegene Arbeitskammern über ein mit einem Vorsteuerkolben versehenes Vorsteuerventil abwechselnd mit der Wasserzuleitung und einer Entlastungsleitung zu verbinden sind, und der Vorsteuerkolben einerseits von dem in der Wasserzuleitung und andererseits von dem in der Brauchwasserleitung herrschenden Wasserdruck beaufschlagbar ist.

Bei einer durch die DE-A-2 806 310 und DE-A-2 849 825 bekannten Vorrichtung obiger Art erlaubt der den Drucksteuerkolben des Zulaufventils steuernde Vorsteuerkolben auch die Entnahme nur geringer Wassermengen aus der Brauchwasserleitung, ohne dass es dabei zu störenden Schaltschwingungen des Kolbentrennrohrs im Rohrtrenner kommt. Das wird dadurch unterbunden, dass der Vorsteuerkolben durch den in der Brauchwasserleitung auftretenden, von der Wasserentnahme abhängigen Wasserdruck mehr oder weniger frei verschoben wird, ohne dabei den Drucksteuerkolben aus seiner das Zulaufventil in Offenstellung haltenden Schaltlage zu bringen, bei der die dem Zulaufventil abgewandte Arbeitskammer im Drucksteuerzylinder mit der Entlastungsleitung verbunden ist. Erst wenn so wenig Wasser entnommen wird, dass in der Brauchwasserleitung ein entsprechend hoher, nahezu dem zulaufseitigen Druck entsprechender Wasserdruck auftritt, wird der Vorsteuerkolben so weitgehend verschoben, dass er dabei die vorerwähnte Arbeitskammer im Drucksteuerzylinder von der Entlastungsleitung auf die Brauchwasserleitung umschaltet, während die andere Arbeitskammer im Drucksteuerzylinder zugleich entlastet wird und dadurch das Zulaufventil in seine Schliessstellung gelangt, was wiederum zur Folge hat, dass das Kolbentrennrohr im Rohrtrenner in seine in dessen Zylinder eingefahrene Trennstellung gelangt. In dieser Trennstellung wird jedweder Rückfluss von Brauchwasser in die Trinkwasserzuleitung unterbunden, da selbst bei etwaiger Undichtigkeit des im Ablaufstutzen vorhandenen Rückschlagventils letzteres passierendes Brauchwasser in eine zwischen dem Ablaufstutzen und dem Zylinder des Rohrtrenners abzweigende Entlastungsleitung abfliessen kann. Obwohl die bekannte Vorrichtung dank ihres Vorsteuerventils auch die Entnahme geringer Wassermengen bei in Durchflussstellung verbleibenden Kolbentrennrohr normalerweise zuverlässig ermöglicht, treten bei grösseren Wasserdruckänderungen im Zuleitungssystem doch Schaltschwierigkeiten auf, denen nur durch Auswechseln der den Vorsteuerkolben beaufschlagenden Druckfedern wirksam begegnet werden kann. Das aber ist recht umständlich und erfordert einen nicht unerheblichen Zeit- und Montageaufwand.

Der Erfindung liegt demgegenüber die Aufgabe zugrunde, eine Vorrichtung der eingangs erwähnten Gattung dahingehend zu verbessern und zu vervollkommen, dass mit ihr auch geringe Wasserentnahmen ohne störende Schaltschwingungen des Kolbentrennrohres auch noch bei stark wechselnden Wasserzuleitungsdrücken möglich sind. Diese Aufgabe wird ausgehend von einer Vorrichtung der in Rede stehenden Gattung erfindungsgemäss dadurch gelöst, dass dem Vorsteuerventil brauchwasserleitungsseitig ein Halteventil vorgeschaltet ist, das in einer parallel zum Ablaufstutzen des Rohrtrenners verlaufenden und dessen Rückschlagventil überbrückenden Bypass-Leitung liegt und einen von dem darin auftretenden Strömungswasserdruck zu verschiebenden Ventilkolben enthält, der in seinen Verschiebestellungen die Verbindung zwischen Vorsteuerventil und Brauchwasserleitung unterbricht.

Durch dieses im Bypass zum Rückschlagventil des Rohrtrenners liegende Halteventil wird erreicht, dass bei entsprechend empfindlicher Einstellung seines Ventilkolbens der grösseren Wasserentnahmen entsprechende Brauchwasser-Beaufschlagungsdruck am Vorsteuerkolben auch für den Fall geringer und geringster Wasserentnahmen gehalten werden kann, so dass der Vorsteuerkolben in seiner das Zulaufventil offen haltenden Schaltstellung durch den entsprechend gross bleibenden Beaufschlagung-Differenzdruck sicher verbleibt und erst bei so gut wie keiner Wasserentnahme mehr in seine das Zulaufventil in Schliessstellung und damit auch das Kolbentrennrohr in Trennstellung bringende Schaltstellung gelangt. Dabei ist wesentlich, dass das Halteventil mit seinem Ventilkolben in der Bypass-Leitung zum Rückschlagventil des Rohrtrenners liegt, weil dadurch einerseits das Halteventil entsprechend feinfühlig reagieren und andererseits das Rückschlagventil davon gänzlich unbeeinflusst seine Rückflussverhinderungsfunktion voll erfüllen kann, indem es nur bei grösseren Wasserentnahmen öffnet, hingegen bei geringer oder gar keiner Wasserentnahme mit hinreichender Schliesskraft auf seinem Ventilsitz dichtend aufliegt.

Vorteilhaft greift am Ventilkolben des Halteventils eine ihn gegen den Strömungswasserdruck in Ruhelage zu halten suchende Rückstellfeder an, wobei der Ventilkolben in seiner Ruhelage die Bypass-Leitung in ihrem vor dem Rückschlagventil gelegenen Bereich sperrt. Die Rückstellfeder kann verhältnismässig schwach bemessen sein, so dass schon ein geringer Strömungswasserdruck in der Bypass-Leitung ausreicht, um den Ventilkolben aus seiner die By- pass-Leitung sperrenden Ruhelage zu verschieben und dadurch die Verbindungsleitung zwischen Vorsteuerventil und Brauchwasserleitung zu sperren.

Weitere Merkmale der Erfindung werden anhand eines in der Zeichnung dargestellten vorteilhaften Ausführungsbeispiels erläutert.

Dabei zeigt:
Fig. 1 die Vorrichtung zum Schutz von Trinkwasserleitungen in schematischer Blockdarstellung, während
Fig. 2 das Zulaufventil mit Drucksteuerzylinder,
Fig. 3 den Rohrtrenner,
Fig. 4 das Vorsteuerventil und
Fig. 5 das Halteventil jeweils im Schnitt wiedergeben.

Die in Fig. 1 schematisch dargestellte Vorrichtung zum Schutz von zu Verbraucherstellen führenden Trinkwasserleitungen gegen rückfliessendes Brauchwasser besteht im wesentlichen aus dem in die Trinkwasserzuleitung 1 eingebauten Zulaufventil 2 mit zugehörigem Drucksteuerzylinder 2', dem dem Zulaufventil 2 nachgeschalteten Rohrtrenner 3, dem Vorsteuerzylinder 4, und dem zwischen letzterem und der hinter dem Rohrtrenner 3 gelegenen Brauchwasserleitung 5 vorhandenen Halteventil 6. Letzteres liegt in einer parallel zum Ablaufstutzen 7 des Rohrtrenners 3 gelegenen und dessen Rückschlagventil 8 überbrückenden Bypass-Leitung 9. Das Halteventil 6 ist über die Drucksteuerleitung 10 mit eingebautem Manometer 11 mit der einen Anschlussseite des Vorsteuerventils 4 verbunden, dessen gegenüberliegende Stirnseite über die Leitung 12 mit der Trinkwasserzuleitung 1 verbunden ist. Zwischen dem Drucksteuerventil 4 und dem Drucksteuerzylinder 2' ist die Verbindungsleitung 13, zwischen letzterem und einem Pilotventil 14 die Verbindungsleitung 15 sowie zwischen dem Drucksteuerzylinder 2' , dem Pilotventil 14 und dem hinter dem Zulaufventil 2 gelegenen Wasserdurchflussbereich 16 die T-förmige Verbindungsleitung 17 vorhanden. Demgegenüber sind die mit 18, 19 und 20 bezeichneten Leitungen sogenannte Entlastungsleitungen, die ins Freie bzw. in einen nicht näher dargestellten Ablauf ausmünden.

Wie Fig. 2 zeigt, ist der zum Zulaufventil 2 gehörende Ventilkörper 2" über die Kolbenstange 21 mit dem im Drucksteuerzylinder 2' verschieblich untergebrachten, beidseitig beaufschlagbaren Drucksteuerkolben 22 fest verbunden. Dieser unterteilt das Innere des Drucksteuerzylinders 2' in zwei Arbeitskammerhälften, von denen die obere 23 mit den Leitungen 13, 15 verbunden ist, hingegen die untere Arbeitskammer 23' (vgl. Fig. 1) mit der T-förmig verzweigten Leitung 17 in ständiger Verbindung steht. In dem Pilotventil 14 ist ein Ventilkolben 14' vorgesehen, der an seinem oberen Ende mit einer im Ventilgehäuse ringsum eingespannten Kolbenmembran 14" und an seinem unteren Ende mit einer Dichtschulter 14"' versehen ist. Die im Pilotventil 14 untergebrachte Druckfeder 14'^{v} sucht den Kolben 14' in seiner oberen Schaltstellung zu halten, in der die Kolbenschulter 14'" die T-förmige Verbindungsleitung 17 gegenüber der Entlastungsleitung 19 sperrt. Andererseits wird durch entsprechende Druckbeaufschlagung der Kolbenmembran 14" der Kolben 14' in seine untere Stellung verschoben, in der der Leitungsabschnitt 16 sowie auch die untere Arbeitskammer 23' über die T-förmige Verbindungsleitung 17 mit der Entlastungsleitung 19 verbunden werden.

Der in Fig. 3 dargestellte Rohrtrenner 3 ist in bekannter Weise mit einem im mit einem Zulaufstutzen 24 versehenen Zylinder 25 axial verschieblich geführten Kolbentrennrohr 26 ausgerüstet. In dieses Kolbentrennrohr 26 ragt die im Zulaufstutzen 24 speicherartig befestigte Ventilstange 27 mit ihrem eine Ringdichtung 28' aufweisenden Ventilkopf 28 dichtend hinein. Das Kolbentrennrohr 26 stützt sich über die Druckfeder 29 an der Schulter 30 des Zylinders 25 ab. Auf der in letzterem wiederum speichenartig befestigten Ventilstange 8' sitzt der das eigentliche Rückschlagventil 8 bildende Ventilkörper 8" , der mit seiner Stirnflächendichtung 8"' durch eine nicht dargestellte, vergleichsweise kräftige Druckfeder gegen die Ventilsitzfläche 81v im Ablaufstutzen 7 gedrückt wird. Zwischen dem Ablaufstutzen 7 und dem Zylinder 25 ist die oben durch ein Sichtfenster 31 abgedeckte Rohr-Trennstelle 32 vorhanden, unterhalb derer die Entlastungsleitung 29 abzweigt.

Das in Fig. 4 dargestellte Vorsteuerventil 4 besitzt ein aus mehreren Formteilen zusammengeschraubtes Ventilgehäuse 33, das von einer durchgehenden Axialbohrung 34 durchsetzt ist, in welcher der Vorsteuerkolben 35 begrenzt axial verschieblich gelagert ist. Der Kolben 35 ist beidendig mit Kolbenflanschen 36, 37 versehen, die aussenseitig durch Kolbenmembranen 38 bzw. 39 abgedeckt sind, welche mit ihren Aussenumfängen in den im Durchmesser entsprechend gross gehaltenen Beaufschlagungskammern 40 bzw. 41 des Vorsteuerventils 4 untergebracht und darin eingespannt sind. Im rechten Abschnitt 34' der Axialbohrung 34 ist die Druckfeder 42 untergebracht, die auf den Steuerkolben 35 ebenso wie der über die Verbindungsleitung 10 anstehende Brauchwasserleitungsdruck wirkt. Die linke Arbeitskammer 40 ist über die einmündende Leitung 12 mit der Trinkwasserzuleitung 1 verbunden. Diejeweils innen liegenden Arbeitskammern 40' bzw. 41' sind über Entlüftungsbohrungen 43, 43' mit der Aussenatmosphäre verbunden, wobei die Bohrungen 43' darüber hinaus noch sicherstellen, dass selbst bei schadhafter Kolbenmembran 39 kein Brauchwasser aus der Leitung 10 in den mittleren Abschnitt der Axialbohrung 34 gelangen kann, also keine anderenfalls mögliche Verschmutzung des Zuleitungswassers erfolgen kann.

Der Vorsteuerkolben 35 ist an seinem der Zuleitung 12 zugewandten Ende noch mit seiner Axialbohrung 35' und einer daran ansetzenden Querbohrung 35" versehen, die sich in der in Fig. 4 dargestellten Druchflussstellung des Vorsteuerkolbens 35 in Höhe der Bohrungserweiterung 34" im Ventilgehäuse 33 befindet. Weiterhin sind im Ventilgehäuse 33 die Anschlüsse 13' und 18' für die zum Drucksteuerzylinder 2' führende Leitung 13 sowie zur Entlastungsleitung 18 vorhanden. Auf dem Vorsteuerkolben 35 sind in entsprechendem Abstand voneinander zwei Ringdichtungen 35"' und im Ventilgehäuse im Bereich der Arbeitskammern 40' , 41' die Ringdichtungen 44 vorgesehen.

Das in Fig. 5 dargestellte Halteventil besitzt ein aus den beiden miteinander verschraubten zylindrischen Teilen 45, 46 bestehendes Ventilgehäuse, das von einer durchgehenden Axialbohrung 47 durchsetzt ist, in welcher der Ventilkolben 48 axial verschieblich gelagert ist. Die Lagerung erfolgt über die im Durchmesser verjüngten Enden 48' und 48" in den entsprechend verengten Endbereichen 47' bzw. 47" der durchgehenden Axialbohrung 47, die über ihren unteren und oberen Anschlus 47"' bzw. 47¹¹ mit einer Bypass-Leitung 9 verbunden bzw. in diese einbezogen ist. In den Bereich 47^{v} der Axialbohrung 47 mündet die zum Vorsteuerventil führende Leitung 10 ein, und zwar über die beidseitig durch Dichtringe 49 abgedichtete, perforierte Anschlagbüchse 50, die durch die darüber gelegene Büchse 51 und die über ihr Aussengewinde mit dem oberen Gehäuseteil 45 verschraubte Mutter 52 gehalten ist. Der Ventilkolben 48 ist in seinem mittleren Teil mit einer Schulter 48"' versehen, die einen etwas vorspringenden, flexiblen Strömungsflansch 53 trägt und zugleich zur Abstützung der Druckfeder dient. Diese ist bestrebt, den Ventilkolben 48 mit seiner den Dichtring 55tragenden Schulter 48"' gegen die am unteren Ventilgehäuseteil 46 vorhandene Ventilsitzfläche 46' zu drücken. Die Schulter 48"' und der flexible Strömungsflansch 53 sind im Durchmesser so gehalten, dass bei in der Brauchwasserleitung 5 erfolgender Wasserentnahme das in der Bypass-Leitung 9 befindliche Wasser an dem Strömungsflansch 53 vorbeiströmen kann, um dann durch die im Kolben 48 vorhandene Querbohrung 481v und die Axialbohrung 48^{v} weiterfliessen zu können. Dabei wird die Druckfeder 54 je nach dem herrschenden Strömungswasserdruck entsprechend vorgespannt, wobei der rohrförmige Teil 48' des Ventilkolbens 48 den Zulass 47 zur Vorsteuer-Leitung 10 absperrt, wie das die Fig. 5 zeigt.

Erfolgt in der Brauchwasserleitung 5 keine Wasserentnahme, so nehmen das Zulaufventil 2 und sein Drucksteuerkolben 22 sowie das Kolbentrennrohr 26 und das Rückschlagventil 8 im Rohrtrenner 3 die in den Fig. 2 und 3 dargestellte Schliess- bzw. Trennstellung ein. Der Ventilkolben 48 des Halteventils 6 liegt dabei mit seiner Schulter 48' " bzw. dem daran vorhandenen Dichtring 55 auf dem Ventilsitz 46' auf, wodurch der Brauchwasserleitungsteil 5 nicht nur über das in Schliessstellung befindliche Rückschlagventil 8 sondern auch über die Bypass-Leitung 9 gegenüber der Trennstelle 32 abgesperrt ist. Da in dieser Sperrstellung der Ventilkolben 48 mit seinem rohrförmig abgesetzten Endteil 48^{v} die Verbindungsleitung 10 mit der Bypass-Leitung 9 verbunden hat und somit der in der Brauchwasserleitung 5 herrschenden Wasserdruck zusammen mit der im Vorsteuerventil 4 vorhandenen Druckfeder 42 den Vorsteuerkolben 35 in seiner zu Fig. 4 entgegengesetzten linken äussersten Schaltstellung hält, steht die Drucksteuerleitung 12 über die Bohrungen 35' und 35" sowie über die Bohrungserweiterung 34" mit der zur oberen Arbeitskammer 23 führenden Leitung 13' in Verbindung, wodurch der Drucksteuerkolben 22 in der in Fig. 2 dargestellten Lage gehalten wird. Dadurch wird auch der im Pilotventil 14 vorhandene Kolben 14' in die in Fig. 2 dargestellte untere Schaltstellung gedrückt, in der sowohl der Rohrabschnitt 16 wie auch die untere Arbeitskammer 23' im Drucksteuerzylinder 2' über die T-förmige Leitung 17 mit der Entlastungsleitung 19 in Verbindung stehen.

Wird hingegen in der Brauchwasserleitung 5 Wasser entnommen, so fällt der Druck im Ablaufstutzen 8 wie auch in der Bypass-Leitung 9 entsprechend ab, wodurch es über die damit zunächst noch in Verbindung stehende Leitung 10 auch im Vorsteuerventil 4 zu einem entsprechenden Druckabfall in der Beaufschlagungskammer 41 kommt, wodurch der Vorsteuerkolben 35 in die in Fig. 4 dargestellte Durchflussstellung gelangt, in der die obere Arbeitskammer 23 des Drucksteuerzylinders 2' von der Drucksteuerleitung 12 getrennt und stattdessen mit der Entlastungsleitung 18 verbunden wird. Dadurch fährt der Drucksteuerkolben 22 in seine obere Stellung, in der das Zulaufventil 2 geöffnet wird. Zugleich hat dabei der im Pilotventil 14 vorhandene Ventilkolben 14' den Rohrabschnitt 16 sowie die untere Arbeitskammer 23' von der Entlastungsleitung 19 getrennt. Der durch Öffnen des Zulaufventils 2 zustandekommende Wasserdurchfluss sorgt dafür, dass das Kolbentrennrohr 26 in seine Durchflussstellung im Ablaufstutzen 7 gedrückt wird, wobei sich das Kolbentrennrohr 26 zunächst von dem in ihn hineinragenden Ventilkopf 28 abschiebt und erst dann den Wasserdurchfluss bei gleichzeitigem Öffnen des Rückschlagventils 8 freigibt. Durch den bei der Wasserentnahme zustande kommenden Durchfluss in der Bypass-Leitung 9 ist auch der Ventilkolben 48 im Halteventil 6 entgegen der Wirkung der Feder 54 in seine dargestellte obere Sperrstellung gelangt, in der er die Leitung 10 gegenüber der Bypass-Leitung 9 absperrt. Dadurch bleibt der in der Leitung 10 herrschende und auch die Kolbenmembran 39 beaufschlagende, vergleichsweise niedrige Wasserdruck erhalten. Das ist auch bei zunehmend geringer werdender Wasserentnahme noch der Fall, wobei dann allerdings das Rückschlagventil 8 schon in seine in Fig. 3 dargestellte Schliessstellung gelangen kann. Durch die Bypass-Leitung 9 und somit durch das Halteventil 6 fliesst aber nach wie vor eine hinreichende Strömungswassermenge, die den Ventilkolben 48 und damit letztlich auch den Vorsteuerkolben 35 in der in den Fig. 5 bzw. 4 dargestellten Position hält, die der Durchflussstellung von Zulaufventil 2 und Rohrtrenner 3 entspricht. Erst wenn so gut wie gar kein Wasser mehr entnommen wird und demzufolge auch die Bypass-Leitung 9 nicht mehr vom Wasser durchströmt wird, gelangt der Kolben 48 in seine untere Ruhestellung, in der der Brauchwasserdruck über die Bypass-Leitung 9 und die damit verbundene Leitung 10 wieder auf den Vorsteuerkolben 35 wirkt und diesen in die der Fig. 4 entgegengesetzte Schaltposition verschiebt, wodurch das Zulaufventil 2 schliesst und das Kolbentrennrohr 26 in seine in den Zylinder 25 eingefahrene Trennstellung gelangt.

## Patentansprüche

1. Vorrichtung zum Schutz von zu Verbraucherstellen führenden Trinkwasserleitungen (1) gegen rückfliessendes Brauchwasser, mit einem in die Trinkwasserleitung hinter einem Zulaufventil (2) eingebauten Rohrtrenner (3), der ein in einem mit einem Zulaufstutzen versehenen Zylinder axial verschieblich geführtes Kolbentrennrohr (26) aufweist, das bei geöffnetem Zulaufventil (2) entgegen Federwirkung in einen mit einem Rückschlagventil (8) versehenen Ablaufstutzen (7) einfährt und dann vom Wasser durchflossen wird, hingegen bei geschlossenem Zulaufventil (2) in seine vom Ablaufstutzen (7) entfernte Trennstellung gelangt, sowie mit einem einen das Zulaufventil (2) steuernden Drucksteuerkolben (22) enthaltenden Drucksteuerzylinder (2' ), dessen beidseitig des Drucksteuerkolbens (22) gelegene Arbeitskammern über ein mit einem Vorsteuerkolben (35) versehenes Vorsteuerventil (4) abwechselnd mit der Wasserzuleitung und einer Entlastungsleitung zu verbinden sind, wobei der Vorsteuerkolben (35) einerseits von dem in der Wasserzuleitung und andererseits von dem in der Brauchwasserleitung herrschenden Wasserdruck beaufschlagbar ist, dadurch gekennzeichnet, dass dem Vorsteuerventil (4) brauchwasserleitungsseitig ein Halteventil (6) vorgeschaltet ist, das in einer parallel zum Ablaufstutzen (7) des Rohrtrenners (3) verlaufenden und dessen Rückschlagventil (8) überbrückenden By- pass-Leitung (9) liegt und einen von dem darin auftretenden Strömungswasserdruck zu verschiebenden Ventilkolben (48) enthält, der in seinen Verschiebestellungen die Verbindung (10) zwischen Vorsteuerventil (4) und Brauchwasserleitung (5) unterbricht.

2. Vorrichtung nach Anspruch 1, dadurch gekennzeichnet, dass am Ventilkolben (48) des Halteventils (6) eine ihn entgegen dem Strömungswasserdruck in Ruhelage zu halten suchende Rückstellfeder (54) angreift und der Ventilkolben (48) in seiner Ruhelage die Bypass-Leitung (9) in ihrem vor dem Rückschlagventil (8) gelegenen Bereich sperrt.

3. Vorrichtung nach Anspruch 2, dadurch gekennzeichnet, dass das Halteventil (6) ein Ventilgehäuse (45, 46) mit einer axial durchgehend verlaufenden, beidendig stufenweise verengten, zur By- pass-Leitung (9) gehörenden Axialbohrung (47) sowie einer in den zum hinter dem Rückschlagventil (8) einmündenden Bypass-Leitungsabschnitt zugewandten Axialbohrungsabschnitt (47') einmündenden, zum Vorsteuerventil (4) führenden Querbohrung (47¹) aufweist, wobei der Ventilkolben (48) in der Axialbohrung (47) beidendig verschieblich gelagert ist, in seinem mittleren Bereich mit einer die ihn umgebende Rückstellfeder (54) abstützenden Anströmschulter (48"' ) versehen und in seinem dem Querbohrungsanschluss (47^{v}) zugewandten Ende rohrförmig ausgebildet ist sowie den Querbohrungsanschluss kolbenschieberartig zu sperren oder freizugeben erlaubt.

4. Vorrichtung nach Anspruch 3, dadurch gekennzeichnet, dass der Ventilkolben (48) des Halteventils (6) auf seiner dem zulaufseitig gelegenen verengten Axialbohrungsabschnitt (47"' ) zugewandten Ringschulter (48"' ) mit einer in der Ruhelage des Ventilkolbens auf der Bohrungsschulter (46') des Ventilgehäuses (46) aufliegenden Ringdichtung (55) versehen ist.

5. Vorrichtung nach einem der Ansprüche 1 bis 4, dadurch gekennzeichnet, dass das Vorsteuerventil (4) ein mit einer axial durchgehenden Bohrung (34) versehenes und den darin durchgängig angeordneten Vorsteuerkolben (35) aufnehmendes Ventilgehäuse (33) besitzt, das zwei in Höhe der Enden des Vorsteuerkolbens (35) gelegene Beaufschlagungskammern (40, 41) für je eine darin untergebrachte Kolbenmembran (38, 39) aufweist, deren eine (38) vom Wasserzuleitungsdruck und deren andere (39) vom Brauchwasserdruck beaufschlagbar ist, wobei zwischen dem brauchwasserleitungsseitigen Anschluss des Ventilgehäuses und dem ihm zugewandten Vorsteuerkolbenende eine letzteres beaufschlagende Druckfeder (42) angeordnet ist und zwischen den beiden Beaufschlagungskammern (40, 41) im Vorsteuer-Ventilgehäuse (33) der zum Drucksteuerzylinder (2') führende Leitungsanschluss (13') sowie dazu axial versetzt der Entlastungsleitungsanschluss (18') angeordnet sind, die durch den mit entsprechenden Ventilbohrungen (35' , 35") und Ringdichtungen (35"') versehenen Vorsteuerkolben (35) entsprechend zu steuern sind.

## Claims

1. Device for the protection of drinking-water ducts (1) leading to positions of use against backflowing used water, with a tubular separator (3) located in the drinking-water duct behind a supply valve (2) and including an axially-movable piston separator tube (26) in a cylinder provided with a supply line, which, with the supply valve (2) open, moves against spring action into a discharge connection (7) provided with a non-return valve (8) and is then traversed by water and, in contrast, with the supply valve (2) closed, moves into its separating position remote from the discharge connection (7), as well as with a pressure-control cylinder (2') containing the pressure-control piston (22) controlling the supply valve (2) having operating chambers disposed on both sides of the pressure-control piston (22) which are to be connected via a servo-control valve (4) provided with a servo-control piston (35) with a water supply and a discharge duct, wherein the servo-control piston (35) is operable by the water pressure on the one hand in the water duct and on the other hand in the used water duct, characterised in that the servo-control valve (4) is provided on the used water duct with a holding valve (6), which is located in a by-pass duct (9) parallel to the discharge connection (7) of the separator (3) and bridging over the non-return valve (8) and contains a valve piston (48) arranged to move under the flow water pressure prevailing there, which in its shifted position bridges the connection (10) between the servo-control valve (4) and the used water duct (5).

2. Device according to claim 1, characterised in that a return spring (54) biassed to hold it against the flow water pressure acts upon the valve piston (48) of the holding valve (6) and the valve piston (48) in its rest position closes the by-pass duct (97 in the region lying upstream of the back-pressure valve (8).

3. Device according to claim 2, characterised in that the holding valve (6) includes a valve housing (45, 46) with an axially through-going two-sided stepped reduced-diameter axial bore (47) associated with the by-pass duct (9), as well as a transverse bore (47^{v}) leading to the servo-control valve (4) and discharging into the axial bore section (47') facing the by-pass duct section discharging behind the non-return valve (8), where the valve piston (48) is movably mounted at both ends in the axial bore (47), is provided in its middle region with a flow switch (48''') supporting the re-setting spring (54) surrounding it and is made tube-shaped at its end facing the transverse bore connection (47^{v}) as well as to close or release the transverse bore connection in a piston-like manner.

4. Device according to claim 3, characterised in that the valve piston (48) of the holding valve (6) is provided on its annular shoulder (48"' ) facing the supply side reduced-diameter axial bore section (47") with a ring seal (55) contacting the bore shoulder (46') of the valve housing (46) in the rest position of the valve piston.

5. Device according to any of claims 1 to 4, characterised in that the servo-control valve (4) has a valve housing (33) provided with an axially through bore (34) and receiving the servo-control piston (35) arranged therein, which includes two actuating chambers (40, 41) for each of the associated piston members (38, 39) located at the height of the ends of the servo-control valve (35), one (38) of which is actuable by the water supply pressure and the other (39) by the used water pressure, wherein, between the used water duct side connection of the valve housing and the servo-control piston end facing it, a compression spring (42) contacting the latter is arranged and between the two actuating chambers (40, 41) in the servo-control valve housing (33) of the duct connection (13') leading to the pressure control cylinder (2') as well as axially displaced to the latter the pressure relief duct connection (18') is arranged, controlled by the servo-control piston (35) provided with corresponding valve bores (35', 35") and ring seals (35"' ).

## Revendications

1. Dispositif destiné à protéger des conduites d'eau potable (1) menant à des points de consommation, contre le reflux des eaux usées, ce dispositif comprenant un interrupteur de canalisation (3) intercalé dans la conduite d'eau potable en aval dune soupape d'arrivée (2) et présentant un tube d'interrupteur à piston (26), qui est guidé mobile en translation axiale dans un cylindre muni d'une tubulure d'arrivée et qui, lorsque la soupape d'arrivée (2) est ouverte, s'enfonce à l'encontre de l'action d'un ressort dans une tubulure de départ (7) munie d'un clapet anti-retour (8) et est alors parcouru par l'eau tandis que, lorsque la soupape d'arrivée (2) est fermée, ce tube d'interrupteur passe à sa position d'interruption éloignée de la tubulure de départ (7), le dispositif (2') renfermant un piston de commande à pression (22) qui commande la soupape d'arrivée (2), cylindre dont les chambres de travail, situées de part et d'autre du piston de commande à pression (22), sont destinées à être raccordées alternativement à la conduite d'arrivée d'eau et à une conduite de décharge, à travers une soupape pilote (4) munie d'un piston pilote (35), et le piston pilote (35) pouvant être chargé, d'un côté, par la pression d'eau qui règne dans la conduite d'arrivée d'eau et, de l'autre côté, par la pression d'eau qui règne dans la conduite des eaux usées, caractérisé en ce qu'il est prévu, en amont de la soupape pilote (4), du côté de la conduite des eaux usées, une soupape de retenue (6) qui est montée dans une conduite de dérivation (9) branchée en parallèle sur la tubulure de départ (7) de l'interrupteur de canalisation (3) et contournant le clapet anti-retour (8) de ce dernier, et qui renferme un piston obturateur (48) qui se déplace sous l'action de la pression d'eau dynamique apparaissant dans cette conduite, et qui, dans ses positions de translation, interrompt la communication (10) entre la soupape pilote (4) et la conduite des eaux usées (5).

2. Dispositif selon la revendication 1, caractérisé en ce que le piston obturateur 648) de la soupape de retenue (6) est attaqué par un ressort de rappel (54) qui tend à le maintenir en position de repos à l'encontre de la pression d'eau dynamique et en ce que, dans sa position de repos, le piston obturateur (48) ferme la conduite de dérivation (9) dans sa région située en amont du clapet anti-retour (8).

3. Dispositif selon la revendication 2, caractérisé en ce que la soupape de retenue (6) comprend un boîtier de soupape (45, 46) présentant un perçage axial (47) qui la traverse axialement, est rétréci à ses deux extrémités de façon étagées et fait partie de la conduite de dérivation (9), ainsi qu'un perçage transversal (47^{v}) menant à la soupape pilote (4) et débouchant dans le tronçon de perçage axial (47' ) dirigé vers le tronçon de conduite de dérivation qui débouche en aval du clapet anti-retour (8), cependant que le piston obturateur (48) est monté pour coulisser dans les deux sens dans le perçage axial (47), est muni dans sa région médiane d'un épaulement attaqué par le courant (48"' ), qui donne appui au ressort de rappel (54) entourant cette région médiane, et est d'une configuration tubulaire à son extrémité dirigée vers le raccord de perçage transversal (47^{v}), et permet de fermer ou de libérer le raccord de perçage transversal en agissant à la façon d'un tiroir.

4. Dispositif selon la revendication 3, caractérisé en ce que le piston obturateur (48) de la soupape de retenue (6) est muni, sur son épaulement annulaire (48"') dirigé vers le trançon rétréci (47") du côté de l'arrivée, d'une garniture d'étanchéité annulaire (55) qui s'appuie sur l'épaulement (46' ) du perçage du boîtier (46) de la soupape dans la position de repos du piston obturateur.

5. Dispositif selon l'une des revendications 1 à 4, caractérisé en ce que la soupape pilote (4) possède un boîtier de soupape (33) qui est muni d'un perçage (34) qui le traverse axialement, et d'un piston pilote (35) disposé dans ce perçage et le traversant, boîtier qui présente deux chambres de charge (40, 41) situées à hauteur des extrémités du piston pilote (35) et qui renferment chacune une membrane de piston (38, 39) qui y est logée, dont une (38) peut être soumise à la pression de la conduite d'arrivée d'eau et dont l'autre (39) peut être soumise à la pression des eaux usées, cependant que, entre le raccord du boîtier de soupape du côté de la conduite des eaux usées et l'extrémité du piston pilote qui est dirigée vers ce raccord, est disposé un ressort de compression (42) qui charge cette extrémité, et qu'entre les deux chambres de charge (40, 41) contenues dans le boîtier de soupape pilote (33), sont disposés le raccord de conduite (13') qui mène au cylindre de commande à pression (2') et le raccord de conduite de décharge (18' ), décalé axialement par rapport à celui-ci, ces raccords devant être commandés de façon appropriée par le piston pilote (35) qui est muni de perçages de soupape correspondants (35', 35") et de garnitures d'étanchéité annulaires correspondantes (35"').
